# EUROPÄISCHE PATENTSCHRIFT

(11) **EP 1 662 533 B1**
(45) Veröffentlichungstag und Bekanntmachung des Hinweises auf die Patenterteilung: **17.11.2010**
(21) Anmeldenummer: 04405730.5
(22) Anmeldetag: 24.11.2004
(51) Int. Cl.: H01H 71/02

(54) **Bauteil zum lösbaren Befestigen an einem elektrischen Schutzgerät**
Removably fixed component on a circuit breaker
Elément détachable fixé sur un disjoncteur

(43) Veröffentlichungstag der Anmeldung: 31.05.2006
(73) Patentinhaber: ABB Schweiz AG, 5400 Baden (CH)
(72) Erfinder: Schalk, Adelbert, 79793 Wutöschingen (DE); Scheffer, Katja, 8200 Schaffhausen (CH)
(74) Vertreter: ABB Patent Attorneys

(56) Entgegenhaltungen:
- EP-A1- 0 223 622
- EP-A1- 0 375 568
- EP-A2- 0 986 136
- FR-A1- 2 550 907

## Beschreibung

### TECHNISCHES GEBIET

Die vorliegende Erfindung bezieht sich auf ein Bauteil zum lösbaren Befestigen an einem elektrischen Schutzgerät nach dem Oberbegriff von Patentanspruch 1. Das mit einem solchen Bauteil gekoppelte Schutzgerät wird bevorzugt eingesetzt in Niederspannungsverteilern auf der Basis einer Tragschiene oder eines Stecksockels mit parallel geführten und auf dem Stecksockel gehaltenen Sammelschienen. In Niederspannungsverteilern wird der aus einem Niederspannungsnetz gelieferte Strom mit Hilfe von Installationseinbauschaltern auf Komponenten, wie Leitungen, Motoren oder Apparate, oder auf Anlagen verteilt. Die Installationseinbauschalter sind als Schutzschalter ausgeführt. Die stromführenden Komponenten und Anlagen sind daher vor den Folgen von Überlast- und Kurzschlussströmen geschützt. Als Überspannungsableiter ausgeführte Schutzgeräte schützen die Komponenten und Anlagen vor Überspannung. An den Schutzgeräten können Bauteile mit bestimmten Funktionsgruppen lösbar befestigt werden, welche zusammen mit dem Schutzgerät im Niederspannungsverteiler installiert oder wieder aus dem Verteiler ausgebaut werden können.

### STAND DER TECHNIK

Ein Einbauteil der eingangs genannten Art ist beschrieben im Technischen Katalog smiss-line S "Innovation mit System - Schutzgeräte mit Stecktechnik" der Fa. ABB Schweiz AG, Normelec/CMC Components Postfach CH-9048 Zürich/Schweiz. Das vorbekannte Einbauteil weist ein kastenförmiges Gehäuse zur Aufnahme einer Funktionsgruppe auf. Ein bevorzugtes Einbauteil ist ein Neutralleitertrenner oder ein Kontaktblock mit Hilfs- oder mit Signalkontakten, welche jeweils einem als Schalter ausgeführten Schutzgerät zugeordnet sind.

Das vorbekannte Bauteil weist an den Ecken einer Seite eines im wesentlichen kastenförmig ausgeführten Bauteilgehäuses vier jeweils als Schnapphaken ausgebildete Verbindungselemente auf. Zum Befestigen am Schutzgerät werden zwei dieser Schnapphaken in zwei entsprechende Vertiefungen des Schutzgerätes eingerastet und das Bauteil nach Art eines Scharniers geringfügig geschwenkt bis es mit seiner hakentragenden Gehäuseseite am Schutzgerät aufliegt. Die verbleibenden zwei Schnapphaken rasten dabei in zwei entsprechende Vertiefungen am Schutzgerät ein und setzen so das Bauteil am Schutzgerät fest. Zum Lösen des Bauteils vom Schutzgerät sind zwei der Schnappverbindungen gleichzeitig zu öffnen. Dies ist relativ aufwendig. Je nach manueller Geschicklichkeit des Monteurs ist hierbei zudem eine Beschädigung einer dieser Verbindungen nicht auszuschliessen.

Ein weiteres Bauteil gemäss dem Oberbegriff von Anspruch 1 ist aus EP-A-0 375 568 bekannt.

### DARSTELLUNG DER ERFINDUNG

Der Erfindung, wie sie in den Patentansprüchen angegeben ist, liegt die Aufgabe zugrunde, ein Bauteil der eingangs genannten Art zu schaffen, welches in einfacher und rascher Weise an einem Schutzgerät befestigt und bei Bedarf wieder bequem vom Schutzgerät gelöst werden kann.

Beim Bauteil nach der Erfindung ist ein Schnappelement vorgesehen mit einem mit Vorspannkraft beaufschlagbaren zweiarmigen Hebel, dessen erster Arm einen am Schutzgerät arretierbaren Haken und dessen zweiter Arm einen Fingergriff trägt. Mit einem derart gestalteten Schnappelement wird beim Zusammenfügen von Bauteil und Schutzgerät der Hebel zunächst in einer vorgegebenen Richtung geschwenkt und dabei mit Vorspannkraft belastet. Im weiteren Verlauf des Fügevorgangs verursacht die Vorspannkraft ein Schwenken des Hebels in Gegenrichtung. Hierbei schnappt der Haken unter Bildung eines Formschlusses in eine Vertiefung des Schutzgeräts ein. Durch den Formschluss der so gebildeten Schnappverbindung ist das Bauteil sicher am Schutzgerät festgesetzt. Bei Bedarf kann das Bauteil durch Betätigung des Fingergriffs bequem vom Schutzgerät gelöst werden. Bei dieser Betätigung wird im Hebel eine Vorspannkraft erzeugt, welche den Formschluss der Schnappverbindung rasch und bequem aufhebt. Das Bauteil kann nun sehr einfach vom Schutzgerät entfernt werden.

Die erwünschte Vorspannkraft wird im allgemeinen mit einer Feder erreicht. Um Teile am Bauteil nach der Erfindung einzusparen, ist durch den Drehpunkt des zweiarmigen Hebels eine Schwenkachse geführt, welche mindestens einen am Gehäuse und am Hebel befestigten Torsionsstab enthält. Da die Schwenkachse einen Torsionsstab enthält, kann die erwünschte Vorspannkraft durch Verdrehen des Torsionsstabs erzeugt werden. Eine zur Erzeugung der Vorspannkraft sonst benötigte zusätzliche Feder kann daher eingespart werden.

Mit Vorteil enthält die Schwenkachse zwei Torsionsstäbe, welche zusammen mit dem Hebel integrierender Bestandteil des Gehäuses sind. Da das Gehäuse im allgemeinen aus einem polymeren Werkstoff gebildet ist, kann dann nämlich das Schnappelement zusammen mit einem Teil des Gehäuses einstückig in einem für eine Massenfertigung geeigneten Verfahren hergestellt werden, beispielsweise durch Spritzguss.

Eine sichere und vor der Einwirkung unerwünschter äusserer Kräfte geschützte Integration des Schnappelements in das Gehäuse wird erreicht, wenn der Fingergriff in einer Öffnung des Gehäuses gelagert ist. Hierbei kann der Durchmesser der Gehäuseöffnung kleiner als der Durchmesser eines Fingers sein, da so bei einer Betätigung der Fingergriff nur über einen definierten Weg ins Gehäuse gedrückt werden kann. Ein Überdehnen des Schnappelements wird durch die als Anschlag für den Finger dienende Begrenzung der Öffnung vermieden. Ein guter Zugang zum Fingergriff und damit eine bequeme Montage und Demontage sind sichergestellt, wenn die Gehäuseöffnung an einer von der Auflageseite abgewandten Seite des Gehäuses angeordnet und der zweiarmige Hebel als Winkelhebel ausgeführt ist.

Um das Zusammenfügen und Lösen von Bauteil und Schutzgerät zu erleichtern, ist an der Auflageseite ein feststehend angeordnetes und als Haken ausgeführtes Verbindungselement vorgesehen. Mit lediglich zwei Verbindungselementen wird bereits dann eine gute Befestigung erreicht, wenn der am Hebel vorgesehene Haken und der feststehend angeordnete Haken an der Auflageseite einander diagonal gegenüberstehen.

Eine das Bauteil nach der Erfindung und das damit fest verbundene Schutzgerät enthaltende Baueinheit kann als Schutzgerät einen Schalter aufweisen, welcher zum Einstecken in einen Niederspannungsverteiler, insbesondere mit einem sammelschienentragenden Stecksockel oder mit einer Tragschiene, bestimmt ist. Das Bauteil ist dann als Neutralleitertrenner ausgeführt oder als Kontaktblock zur Aufnahme von Hilfs- oder Signalkontakten des Schalters.

### KURZE BESCHREIBUNG DER FIGUREN

Anhand von Zeichnungen wird nachfolgend ein Ausführungsbeispiel der Erfindung näher erläutert. Hierbei zeigt:
- Fig.1: in perspektivischer Darstellung eine Baueinheit, welche durch Zusammenfügen einer Ausführungsform eines Bauteils nach der Erfindung und eines Schutzgerätes gebildet ist,
- Fig.2: eine Aufsicht auf einen längs II - II geführten Schnitt durch die Baueinheit nach Fig.1,
- Fig.3: eine Aufsicht auf einen längs II - II geführten Schnitt durch die Baueinheit nach Fig.1 beim Entfernen des Bauteils vom Schutzgerät,
- Fig.4: eine Aufsicht auf einen längs II - II geführten Schnitt durch die Baueinheit nach Fig.1 nach dem Entfernen des Bauteils vom Schutzgerät,
- Fig.5: in Vergrösserung ein umrandet dargestellter Abschnitt der Baueinheit nach Fig.1, und
- Fig.6: eine Ansicht auf einen längs VI - VI geführten Schnitt durch den Abschnitt gemäss Fig.5.

### WEGE ZUR AUSFÜHRUNG DER ERFINDUNG

In allen Figuren beziehen sich gleiche Bezugszeichen auf gleichwirkende Teile. In den Figuren 1 bis 6 ist eine Baueinheit 1 dargestellt, welche durch Zusammenfügen eines als Schutzschalter ausgeführten Schutzgeräts 2 und eines als Neutralleitertrenner ausgeführten Bauteils 3 gebildet wurde. Diese Baueinheit ist zum Einstecken in einen Niederspannungsverteiler, insbesondere auf der Basis eines Stecksockelsystems oder einer Tragschiene, bestimmt. Gemäss Fig.1 weist das Bauteil 3 ein im wesentlichen kastenförmiges Gehäuse 4 aus einem polymeren Isoliermaterial auf. Das Gehäuse 4 enthält durch Zusammenfügen miteinander verbundene Teile, von eines auf dem Schutzgerät 2 als Unterteil 4' aufliegt und das andere ein frei zugängliches Oberteil 4" ist. Das Gehäuse 4 nimmt das mit einem Neutralleiter des Verteilers verbindbare, aus den Figuren nicht ersichtliche Aktivteil des Neutralleitertrenners auf.

Das Bauteil 3 kann auch als Kontaktblock ausgeführt sein. Das entsprechend ausgebildete Gehäuse 4 nimmt dann anstelle des Neutralleiteraktivteits Hilfs- oder Signalkontakte des dann als Schalter ausgeführten Schutzgeräts 2 auf. Anstelle der Aktivteile bzw. der Hilfs- oder Signalkontakte kann das Gehäuse 4 auch eine andere Funktionsgruppe aufnehmen. In jedem Fall enthält das Bauteil 3 neben dem Gehäuse 4 und der vom Gehäuse umschlossenen und daher nicht ersichtlichen Funktionsgruppe zwei am Gehäuse 4 gehaltene Verbindungselemente 5 und 6 (Fig. 2), mit denen es lösbar mit dem Schutzgerät 2 verbunden ist. Die beiden Verbindungselemente 5, 6 sind an eine vom Unterteil 4' gebildete Seite 7 des Gehäuses 4 geführt, die der Auflage des Schutzgeräts 2 dient (Figuren 3 und 4). Wie in den Figuren 2 bis 4 dargestellt, ist das Verbindungselement 5 als Haken ausgebildet und feststehend am Rande des Gehäuseunterteils 4' an der Gehäuseseite 7 angeordnet. Das Verbindungselement 6 ist als Schnappelement ausgebildet und weist einen zweiarmigen Hebel 8 auf, dessen erster Arm einen am Schutzgerät 2 arretierbaren Haken 9 und dessen zweiter Arm einen Fingergriff 10 trägt.

In den Figuren 5 und 6 ist dargestellt, dass durch den Drehpunkt des zweiarmigen Hebels 8 eine Schwenkachse 11 geführt ist, welche zwei am Hebel 8 befestigte Torsionsstäbe 12, 13 enthält. Beide Torsionsstäbe 12, 13 und der Hebel 8 sind ersichtlich integrierender Bestandteil des Gehäuses 4. Diese Integration wird durch Spritzgiessen eines polymeren Werkstoffs erreicht. Hierbei wird bei der Fertigung des Oberteils 4" des Gehäuses 4 ein geeignet ausgebildetes Spritzwerkzeug verwendet, dem nach dem Spritzgiessen ein Werkstück entnommen werden kann, in das einstückig das Oberteil 4", die beiden Torsionsstäbe 12, 13 und der Hebel 8 eingeformt sind. Um Kerbwirkungen gering zu halten, sind die Torsionsstäbe 12, 13 im allgemeinen jeweils als Rundstab ausgeführt. Ihre Masse liegen im Millimeterbereich und betragen für die Stablänge bzw. den Stabdurchmesser typischerweise 2 bis 6 Millimeter bzw. 1 bis 3 Millimeter.

Zum Befestigen des Bauteils 3 am Schutzgerät 2 wird das Bauteil 3 mit dem Haken 5 an einer Vertiefung 18 des Schutzgeräts 5 eingehängt (Fig.3) und durch Schwenken formschlüssig mit der Gehäuseseite 7 an das Schutzgerät 2 angelegt. Beim Anlegen an das Schutzgerät 2 wird der Haken 9 durch Anschlagen seiner nach unten weisenden Fügefläche 14 an einer Hinterschneidung 15 des Schutzgeräts 2 zunächst im Gegenuhrzeigersinn nach rechts geführt. Hierbei wird der Hebel 9 im Gegenuhrzeigersinn geschwenkt. Infolge seiner drehbaren Lagerung an den beiden Torsionsstäben 12 und 13 wird der Hebel 9 beim Schwenken mit einer im Uhrzeigersinn wirkenden Vorspannkraft belastet, welche bewirkt, dass der Haken 9 beim weiteren Fügevorgang in der Hinterschneidung 15 einrastet.

Wie Fig.2 entnommen werden kann, ist das Bauteil 3 nun über zwei Verbindungselemente 5, 6 formschlüssig am Schutzgerät 2 festgesetzt. Die beiden Verbindungselemente, nämlich der Haken 5 und der als tordierbarer Schnapphaken ausgeführte Hebel 9, stehen einander an der Gehäuseseite 7 diagonal gegenüber. Durch diese Positionierung der beiden Verbindungselemente wird das Bauteil 3 besonders lagestabil am Schutzgerät 2 gehalten. Weitere Verbindungselemente sind dann im allgemeinen entbehrlich. Zur Erhöhung der Stabilität können in die Gehäuseseite 7 Haltezapfen 19 eingeformt sein, welche in entsprechende Vertiefungen 20 des Schutzgerätes 2 eingeschoben sind.

Beim Einrasten wird die aus Fig.2 ersichtliche Position des zweiarmigen Hebels 8 erreicht, bei der der Fingergriff 10 eine Öffnung 16 des Gehäuses 4 praktisch bündig abschliesst. Zum Lösen des mit dem Schutzgerät 2 fest verbundenen Bauteils 3 wird der Hebel 8 durch Drücken des Fingergriffs 10 in Richtung eines Pfeils 17 entgegen der Kraft der beiden Torsionsstäbe 12, 13 in die aus Fig.3 ersichtliche Lage geschwenkt. Dadurch, dass der Fingergriff 10 in der Öffnung 16 des Gehäuses 2 angeordnet ist und der Durchmesser der Gehäuseöffnung 16 kleiner als der Durchmesser eines Fingers ist, kann der Hebel 8 lediglich um einen kleinen Winkel, typischerweise im Bereich zwischen 5° und 15°, geschwenkt werden. Die die Öffnung 16 begrenzende Gehäusewand wirkt hierbei wie ein Anschlag, der das Schnappelement 6 vor Überdehnung sichert. Falls erforderlich kann im Gehäuseinneren ein als Anschlag ausgeführter zusätzlicher Überdehnschutz vorgesehen sein.

Sobald der Fingergriff 10 weit genug ins Gehäuse eingedrückt ist, wird der Formschluss der Verrastung aufgehoben und das Bauteil 3 kann nun vom Schutzgerät 2 leicht abgenommen werden, wodurch der aus Fig.4 ersichtliche Zustand erreicht ist, in dem das Schutzgerät 2 und das Bauteil 3 vollständig voneinder getrennt sind. Nach der Demontage ist der Fingergriff 9 um einen kleinen Winkelbereich, welcher typischerweise zwischen 1 ° und 5° liegt, aus der Gehäuseöffnung 15 herausgedreht.

Die Gehäuseöffnung 16 befindet sich an einer von der Gehäuseseite 7 abgewandten Seite des Gehäuses 4. Durch diese Positionierung und durch gleichzeitige Ausbildung des zweiarmigen Hebels 8 als Winkelhebel ist der Fingergriff 10 bequem zugänglich, so dass Bauteil 3 und Schutzgerät 2 äusserst bequem miteinander verbunden oder voneinander gelöst werden können.

### BEZUGSZEICHENLISTE

- 1: Baueinheit
- 2: Schutzgerät
- 3: Bauteil, Neutralleitertrenner
- 4: Gehäuse
- 4': Gehäuseunterteil
- 4": Gehäuseoberteil
- 5, 6: Verbindungselemente
- 7: Gehäuseseite
- 8: zweiarmiger Hebel
- 9: Haken
- 10: Fingergriff
- 11: Schwenkachse
- 12, 13: Torsionsstäbe
- 14: Fügefläche
- 15: Hinterschneidung
- 16: Gehäuseöffnung
- 17: Pfeil
- 18: Vertiefung
- 19: Haltezapfen
- 20: Vertiefung

## Patentansprüche

1. Bauteil (3) zum lösbaren Befestigen an einem elektrischen Schutzgerät (2), enthaltend ein kastenförmiges Gehäuse (4), eine vom Gehäuse (4) aufgenommene Funktionsgruppe und mindestens zwei am Gehäuse (4) gehaltene Verbindungselemente (5, 6), welche an eine der Auflage des Schutzgeräts (2) dienende Seite (7) des Gehäuses (4) geführt sind, und von denen ein erstes (6) als Schnappelement ausgebildet ist, **dadurch gekennzeichnet, dass** das Schnappelement (6) einen mit Vorspannung beaufschlagbaren zweiarmigen Hebel (8) enthält, dessen erster Arm einen am Schutzgerät (2) arretierbaren Haken (9) und dessen zweiter Arm einen Fingergriff (10) trägt.

2. Bauteil nach Anspruch 1, **dadurch gekennzeichnet, dass** durch den Drehpunkt des zweiarmigen Hebels (8) eine Schwenkachse (11) geführt ist, welche mindestens einen am Gehäuse (4) und am Hebel (8) befestigten Torsionsstab (12, 13) enthält.

3. Bauteil nach Anspruch 2, **dadurch gekennzeichnet, dass** die Schwenkachse (11) zwei Torsionsstäbe (12, 13) enthält, welche zusammen mit dem Hebel (8) integrierender Bestandteil des Gehäuses (4) sind.

4. Bauteil nach Anspruch 3, **dadurch gekennzeichnet, dass** die beiden Torsionsstäbe (12, 13) der Hebel (8) und ein Teil (4") des Gehäuses (4) einstückig ausgebildet sind.

5. Bauteil nach einem der Ansprüche 1 bis 4, **dadurch gekennzeichnet, dass** der Fingergriff (10) in einer Öffnung (16) des Gehäuses (4) angeordnet ist.

6. Bauteil nach Anspruch 5, **dadurch gekennzeichnet, dass** der Durchmesser der Gehäuseöffnung (16) kleiner als der Durchmesser eines Fingers ist.

7. Bauteil nach einem der Ansprüche 5 oder 6, **dadurch gekennzeichnet, dass** die Gehäuseöffnung (16) an einer von der Auflageseite (7) abgewandten Seite des Gehäuses (4) angeordnet ist, und dass der zweiarmige Hebel (8) als Winkelhebel ausgeführt ist.

8. Bauteil nach einem der Ansprüche 1 bis 7, **dadurch gekennzeichnet, dass** das zweite Verbindungselement (5) ein an der Auflageseite (7) feststehend angeordneter Haken ist.

9. Bauteil nach Anspruch 8, **dadurch gekennzeichnet, dass** der am Hebel (8) vorgesehene Haken (9) und der feststehend angeordnete Haken (5) an der Auflageseite (7) einander diagonal gegenüberstehen

10. Baueinheit (1) zum Einstecken in einen Niederspannungsverteiler mit einem als Schutzschalter ausgeführten elektrischen Schutzgerät (2) und mit einem am Schutzschalter lösbar befestigten Bauteil (3) nach einem der vorangehenden Ansprüche 1 bis 9.

11. Baueinheit nach Anspruch 10, **dadurch gekennzeichnet, dass** das Bauteil (3) als Neutralleitertrenner ausgeführt ist oder als Kontaktblock zur Aufnahme von Hilfs- oder Signalkontakten des Schutzschalters (2).

## Claims

1. Module (3) for detachable fastening to an electrical protective device (2), containing a box-like housing (4), a functional group, which is accommodated by the housing (4), and at least two connecting elements (5, 6), which are held on the housing (4) and can be passed to a side (7) of the housing (4), which side serves to support the protective device (2), and of which a first connecting element (6) is in the form of a snap-action element, **characterized in that** the snap-action element (6) comprises a two-armed lever (8) which can be acted on by prestress, and of which the first arm is fitted with a hook (9) which can be locked to the protective device (2), and of which the second arm is fitted with a finger grip (10).

2. Module according to Claim 1, **characterized in that** a pivot axis (11) is passed through the fulcrum of the two-armed lever (8) and comprises at least one torsion bar (12, 13) which is fastened to the housing (4) and to the lever (8).

3. Module according to Claim 2, **characterized in that** the pivot axis (11) comprises two torsion bars (12, 13) which, together with the lever (8), are an integral constituent part of the housing (4).

4. Module according to Claim 3, **characterized in that** the two torsion bars (12, 13), the lever (8) and a portion (4'') of the housing (4) are of integral design.

5. Module according to one of Claims 1 to 4, **characterized in that** the finger grip (10) is arranged in an opening (16) in the housing (4).

6. Module according to Claim 5, **characterized in that** the diameter of the housing opening (16) is smaller than the diameter of a finger.

7. Module according to one of Claims 5 and 6, **characterized in that** the housing opening (16) is arranged on a side of the housing (4) which is averted from the support side (7), and **in that** the two-armed lever (8) is designed in the form of a crank lever.

8. Module according to one of Claims 1 to 7, **characterized in that** the second connecting element (5) is a hook which is arranged on the support side (7) in a stationary manner.

9. Module according to Claim 8, **characterized in that** the hook (9) which is provided on the lever (8) and the hook (5) which is arranged in a stationary manner are situated diagonally opposite to one another on the support side (7).

10. Unit (1) for insertion into a low-voltage distribution board with an electrical protective device (2), which is designed in the form of a circuit breaker, and with a module (3), which is fastened detachably to the circuit breaker, according to one of the preceding Claims 1 to 9.

11. Unit according to Claim 10, **characterized in that** the module (3) is designed in the form of a neutral conductor insulator or in the form of a contact block for accommodating auxiliary or signal contacts of the circuit breaker (2).

## Revendications

1. Elément détachable (3) à fixer sur un disjoncteur électrique (2), comprenant un boîtier en forme de caisson (4), un groupe fonctionnel logé dans le boîtier (4) et au moins deux éléments de jonction (5, 6) tenus sur le boîtier (4), qui sont guidés sur un côté (7) du boîtier (4) servant à l'appui du disjoncteur (2), et dont un premier (6) se présente sous la forme d'un élément à déclic, **caractérisé en ce que** l'élément à déclic (6) comporte un levier à deux bras (8) pouvant être sollicité avec précontrainte, dont le premier bras porte un crochet (9) apte à se bloquer sur le disjoncteur (2) et dont le deuxième bras porte une surface d'application de doigt (10).

2. Elément selon la revendication 1, **caractérisé en ce qu'**un axe de pivotement (11), qui comprend au moins une barre de torsion (12, 13) fixée au boîtier (4) et au levier (8), est mené à travers le point de rotation du levier à deux bras (8).

3. Elément selon la revendication 2, **caractérisé en ce que** l'axe de pivotement (11) comprend deux barres de torsion (12, 13) qui font, conjointement avec le levier (8), partie intégrante du boîtier (4).

4. Elément selon la revendication 3, **caractérisé en ce que** les deux barres de torsion (12, 13), le levier (8) et une partie (4") du boîtier (4) sont réalisés en une seule pièce.

5. Elément selon l'une quelconque des revendications 1 à 4, **caractérisé en ce que** la surface d'application de doigt (10) est disposée dans une ouverture (16) du boîtier (4).

6. Elément selon la revendication 5, **caractérisé en ce que** le diamètre de l'ouverture de boîtier (16) est plus petit que le diamètre d'un doigt.

7. Elément selon l'une quelconque des revendications 5 ou 6, **caractérisé en ce que** l'ouverture de boîtier (16) est disposée sur un côté du boîtier (4) situé à l'opposé du côté d'appui (7), et **en ce que** le levier à deux bras (8) se présente sous la forme d'un levier coudé.

8. Elément selon l'une quelconque des revendications 1 à 7, **caractérisé en ce que** le deuxième élément de jonction (5) est un crochet disposé de façon fixe sur le côté d'appui (7).

9. Elément selon la revendication 8, **caractérisé en ce que** le crochet (9) prévu sur le levier (8) et le crochet (5) disposé de façon fixe sur le côté d'appui (7) sont diagonalement opposés l'un à l'autre.

10. Unité de construction (1) à emboîter dans un coffret de distribution basse tension avec un disjoncteur électrique (2) constitué par un commutateur de sécurité et avec un élément (3) selon l'une quelconque des revendications 1 à 9, fixé de façon détachable au commutateur de sécurité.

11. Unité de construction selon la revendication 10, **caractérisée en ce que** l'élément (3) est constitué par un sectionneur de conducteur neutre ou par un bloc de contacts destiné à recevoir des contacts auxiliaires ou des contacts de signaux du commutateur de sécurité (2).
